# FASCICULE DE BREVET EUROPEEN

(11) **EP 0 533 604 B1**
(45) Date de publication et mention de la délivrance du brevet: **10.05.1995**
(21) Numéro de dépôt: 92440107.8
(22) Date de dépôt: 18.09.1992
(51) Int. Cl.: D01G 19/18, D01G 19/16

(54) **Dispositif de sabre et de contre-sabre pour peigneuses rectilignes pour fibres très longues**
Säbel und Gegensäbel-Vorrichtung für geradlinige Kämmaschinen für sehr lange Fasern
Upper and lower swords for rectilinear combing machines for very long fibers

(30) Priorité: 18.09.1991 FR 9111777
(43) Date de publication de la demande: 24.03.1993
(73) Titulaire: N. SCHLUMBERGER & CIE, F-68500 Guebwiller (FR)
(72) Inventeur: Genevray, Henri, F-68500 Guebwiller (FR)
(74) Mandataire: Nuss, Pierre

(56) Documents cités:
- FR-A- 831 189
- FR-A- 1 302 991
- Section Ch, Week 8917, Derwent Publications Ltd., London, GB; Class F, AN 89-128384

## Description

La présente invention concerne le domaine de l'industrie textile, en particulier les peigneuses rectilignes pour fibres très longues, à savoir le lin, le chanvre ou autre, et notamment le sabre et le contre-sabre mécaniques équipant ces machines (FR-A-831 189), et a pour objet un dispositif de sabre et de contre-sabre pour de telles peigneuses.

Les peigneuses pour la laine et les fibres longues sont équipées couramment d'un sabre pneumatique qui remplit les fonctions du sabre et du contre-sabre mécaniques par un système d'aspiration du voile peigné. Toutefois, pour le travail des fibres très longues, ledit sabre pneumatique devient inopérant et l'utilisation d'un ensemble sabre et contre-sabre mécaniques s'impose.

D'une manière générale, les fonctions d'un tel ensemble sont de rabattre le voile lors du recul du manchon, de "finir" l'arrachage des fibres les plus longues en coopération avec le contre-sabre, ce dernier maintenant ou contrôlant le voile contre le cylindre arracheur inférieur, autour duquel est tendu le manchon, lors de la phase pendant laquelle le cylindre arracheur tourne dans le sens d'arrachage.

Actuellement, les ensembles sabre et contre-sabre existants sont limités dans la course de descente par la position des bras qui interfèrent avec le cylindre arracheur, de sorte qu'il en résulte une "fin d'arrachage" parfois trop limitée.

La présente invention a pour but de pallier ces inconvénients.

Elle a, en effet, pour objet un dispositif de sabre et de contre-sabre pour peigneuses rectilignes pour fibres très longues caractérisé en ce que le sabre est articulé en-dessous des cylindres arracheurs et du cuir d'arrachage, de manière à augmenter considérablement sa course vers le bas et d'augmenter l'arrachage des fibres très longues.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation latérale et en coupe du dispositif conforme à l'invention, le sabre étant en position abaissée, et
la figure 2 est une vue analogue à celle de la figure 1, le sabre étant en position relevée.

Conformément à l'invention et comme le montrent, à titre d'exemple, les figures 1 et 2 des dessins annexés, le dispositif de sabre 2 et de contre-sabre 3 pour peigneuses rectilignes pour fibres très longues est caractérisé en ce que le sabre 2 a ses bras supports 8 courbés et aménagés vers le bas, c'est-à-dire en-dessous des cylindres arracheurs 4 et du cuir d'arrachage 6, de manière à augmenter considérablement sa course vers le bas et d'augmenter l'arrachage des fibres très longues.

Ainsi, les paliers des cylindres arracheurs 4 peuvent être mieux aménagés, du fait qu'ils ne présentent plus une gêne lors de la descente du sabre 2, dont l'articulation est à un niveau inférieur. En outre, du fait que la machine est complètement dégagée au-dessus du dispositif d'arrachage, des accessoires pour l'amélioration du voile peuvent être installés plus facilement.

L'augmentation de la course du sabre permet d'améliorer les capacités d'arrachage de la peigneuse et donc d'augmenter son champ d'application, de sorte qu'une machine ainsi équipée présente un meilleur rendement et une plus grande universalité d'utilisation.

La figure 1 des dessins annexés représente le dispositif conforme à l'invention, le sabre 2 étant abaissé pour former une chicane nécessaire pour finir l'arrachage des fibres les plus longues.

Dans le mode de réalisation selon la figure 2, le sabre 2 est relevé et permet le passage du peigne fixe 7 pendant le peignage des queues de fibres.

La matière sous forme de nappe 1 est amenée par un peigne alimentaire et, pendant le peignage des têtes de fibres par le peigne circulaire de la peigneuse, elle est retenue par la pince.

Au cours de cette phase de travail, le sabre 2 est relevé et le contre-sabre 3 abaissé comme représenté à la figure 2 des dessins annexés.

Après le peignage des têtes, les cylindres arracheurs 4 acheminent le voile peigné 5 sur le cuir d'arrachage 6, le sabre 2 et le contre-sabre 3 formant alors une chicane afin de finir l'arrachage des fibres les plus longues (figure 1).

A la fin de cette opération, le sabre 2 est relevé et le contre-sabre 3 abaissé afin de laisser passer le peigne fixe 7 qui effectue alors le peignage des queues de fibres, puis le peigne fixe 7 remonte et l'ensemble dispositif sabre 2 et contre-sabre 3 - cylindres arracheurs 4 est prêt pour un nouveau cycle.

Grâce à l'invention, il est possible de réaliser un dispositif de sabre et de contre-sabre pour peigneuses rectilignes pour fibres très longues, permettant une course de descente importante du sabre et une augmentation de l'arrachage des fibres très longues.

## Revendications

1. Dispositif de sabre (2) et de contre-sabre (3) pour peigneuses rectilignes pour fibres très longues, caractérisé en ce que le sabre (2) a ses bras supports (8) courbés et aménagés vers le bas, c'est-à-dire en-dessous des cylindres arracheurs (4) et du cuir d'arrachage (6), de manière à augmenter considérablement sa course vers le bas et d'augmenter l'arrachage des fibres très longues.

## Claims

1. Picking device (2) and counter-picking device (3) for rectilinear combers for very long fibres, characterised in that the picker (2) has its supporting arms (8) curved and arranged downwardly, that is to say below the detaching rolls (4) and the detaching leather (6) so as considerably to increase its downward travel and increase the detachment of the very long fibres.

## Patentansprüche

1. Anordnung enthaltend einen Schlagstock (2) und einen Gegenschlagstock (3) für Flachkämmaschinen für sehr lange Fasern, dadurch gekennzeichnet, daß beim Schlagstock (2) die Tragarme (8) gekrümmt und nach unten geführt sind, sich also nach weiter nach unten erstrecken als die Abziehwalze (4) und das Abziehleder (6), derart, daß der Hub in Abwärtsrichtung erheblich vergrößert wird und das Abziehen von sehr langen Fasern verbessert wird.
